# EUROPÄISCHE PATENTSCHRIFT

(11) **EP 0 638 772 B1**
(45) Veröffentlichungstag und Bekanntmachung des Hinweises auf die Patenterteilung: **29.12.1999**
(21) Anmeldenummer: 94112174.1
(22) Anmeldetag: 04.08.1994
(51) Int. Cl.: F24D 3/10, F24H 9/12

(54) **Anschlussvorrichtung für einen Warmwasser-Heizkörper**
Connection device for a hot water radiator
Pièce de raccordement pour radiateur à eau chaude

(30) Priorität: 11.08.1993 AT 160293
(43) Veröffentlichungstag der Anmeldung: 15.02.1995
(73) Patentinhaber: A. SCHWARZ + CO., A-6100 Seefeld (AT)
(72) Erfinder: Schwarz, Anton, jun., Ing., A-6020 Innsbruck (AT)
(74) Vertreter: Hofinger, Engelbert, Dr.Dr.

(56) Entgegenhaltungen:
- EP-A- 0 236 531
- EP-A- 0 277 898
- DE-A- 3 435 262
- DE-A- 4 017 689
- GB-A- 1 403 991

## Beschreibung

Die Erfindung betrifft eine Anschlußvorrichtung und ein Anschließverfahren für einen Warmwasser-Heizkörper, mit zwei im Bereich einer einmauerbaren Anschlußdose angeordneten Heizkörperanschlüssen, wobei die Anschlußdose an der dem Heizkörper zugewandten Vorderseite einen geschlossenen Deckel aufweist und die beiden Heizkörperanschlüsse unter dem Deckel im Inneren der Anschlußdose angeordnet sind.

Es ist bereits bekannt, Heizkörperanschlüsse in der Wand in einer nach vorne offenen Anschlußdose vorzumontieren. Nach Fertigstellung der Wand des Baukörpers kann dann ein Heizkörper an die standardisierten Heizkörperanschlüsse angeschlossen werden (AT-PS 287 981). Im Gegensatz zur bekannten Lösung gemäß der AT-PS 287 981 stehen bei der GB-A 1 403 991 die Heizkörperanschlüsse nicht aus der Wand vor, sondern sind innerhalb der Anschlußdose untergebracht, welche durch einen Deckel vorne verschlossen werden kann. Der abnehmbare Deckel bleibt von vorne immer als solcher sichtbar. Es ist nicht daran gedacht, den Deckel mit einer Putzschicht zu überdecken.

Aufgabe der Erfindung ist es, eine im Baukörper, insbesondere in einer Wand leicht vorzumontierende Anschlußvorrichtung für einen Warmwasserheizkörper zu schaffen, der einen optisch ansprechenden Eindruck ermöglicht. Insbesondere soll der Deckel mit einer Putzschicht oder dergleichen überdeckbar sein und dennoch im Bedarfsfall die Heizkörperanschlüsse leicht zugänglich sein.

Erfindungsgemäß wird dies bei einer Anschlußvorrichtung der eingangs genannten Gattung dadurch erreicht, daß der Deckel zumindest im Bereich der Heizkörperanschlüsse zum Zugriff auf die darunterliegenden Heizkörperanschlüsse aus einem mittels eines Handwerkzeuges einschlagbaren, zerbrechlichen Material besteht.

Das erfindungsgemäße Verfahren sieht vor, daß die mit dem geschlossenen Deckel versehene Anschlußdose vollständig eingeputzt wird und daß zum Zugriff auf die unter dem Deckel liegenden Heizkörperanschlüsse der Deckel samt der darüberliegenden Putzschicht eingeschlagen wird Durch die erfindungsgemäße Ausgestaltung ist es möglich, die Anschlußdose zunächst vollständig einzumauern und auch die Vorderseite der Anschlußdose, insbesondere den Deckel mit Mauerwerk (im allgemeinen einer Putzschicht) zu überdecken. Somit können nämlich mehrere Anschlußvorrichtungen in einem Raum vorhanden sein, die unsichtbar hinter einer Putzschicht angeordnet sind. Dies ermöglicht später eine freiere Raumgestaltung, da der Heizkörper an eine beliebige, der zunächst versteckten Anschlußvorrichtungen angeschlossen werden kann, wie dies im folgenden beschrieben werden wird. Die unbenutzten Anschlußvorrichtungen sind unter der Putzdecke unsichtbar. Auch wenn später die Einrichtung des Raumes verändert werden soll, ist es leicht möglich, den Heizkörper an einer anderen Stelle bei einer anderen Anschlußvorrichtung anzuschließen.

Um zu den Heizkörperanschlüssen in der Anschlußdose zuzukommen, kann der erfindungsgemäße Deckel zumindest im Bereich der Heizkörperanschlüsse einfach (samt der darüberliegenden Putzschicht) mittels eines Handwerkzeugs eingeschlagen werden. Als Handwerkzeuge eignen sich beispielsweise ein kleiner Hammer oder ein größerer Schraubenzieher. Der Deckel und die Putzschicht zerbrechen und geben den Bereich der Anschlußdose frei, indem sich die Heizkörperanschlüsse befinden. Nach Anschluß des Heizkörpers an die vormontierten Heizkörperanschlüsse in der Anschlußdose kann eine Abdeckung, die in ihren Abmessungen seitlich über die Abmessungen des Deckels hinausgeht, mit der Anschlußdose verbunden werden. Damit können die Heizkörperanschlüsse in optisch ansprechender Weise abgedeckt werden, sodaß man nur mehr zwei aus der Wand zum Heizkörper führende Leitungen sieht, sofern diese nicht ohnehin hinter dem Heizkörper selbst versteckt sind.

Aber auch wenn nur eine bestimmte für einen bestimmten Heizkörper vorgesehene Anschlußdose vorgesehen ist, weist die erfindungsgemäße Anschlußvorrichtung Vorteile auf. Durch das vollständige Unterbringen der Heizkörperanschlüsse innerhalb der Anschlußdose und Verschließen derselben mittels eines Deckels ist es möglich, diese einfach mit einer durchgehenden Putzschicht zu verputzen. Es brauchen keine besonderen Vorkehrungen getroffen zu werden. Die gesamte Anschlußvorrichtung kann einfach eingeputzt werden. Dies erleichtert die Maurerarbeiten erheblich. Durch eine im folgenden noch zu beschreibende besondere Ausbildung der Heizkörperanschlüsse ist es dann ohne Montage eines Heizkörpers möglich, das Heizungssystem mit Druck zu beaufschlagen und noch im Rohbau zu testen, wobei auch Probeheizungen mit tatsächlichem Wasserdurchlauf ohne Heizkörpermontage möglich sind. Wenn der Rohbau abgeschlossen ist, können die bereits mit der Endlackierung versehenen Heizkörper ohne Gefahr einer Beschädigung durch den Baubetrieb an die in der Anschlußdose vorgesehenen Heizkörperanschlüsse angeschlossen werden. Der Anschluß kann über Rohre oder flexible Schläuche erfolgen.

Weitere Vorteile und Einzelheiten der Erfindungen werden anhand der nachfolgenden Figurenbeschreibung näher erläutert:

Es zeigen:
- Fig. 1: eine erfindungsgemäße Anschlußvorrichtung bei nichtangeschlossenem Heizkörper und im in die Wand eingebauten Zustand,
- Fig. 2: dieselbe Anschlußvorrichtung mit angeschlossenem Heizkörper,
- Fig. 3: eine Draufsicht auf ein Ausführungsbeispiel einer erfindungsgemäßen Anschlußdose (ohne Deckel).
- Fig. 4: einen Schnitt gemäß der Linie IV-IV der Fig. 3,
- Fig. 5: ein Ausführungsbeispiel eines Deckels für eine erfindungsgemäße Anschlußdose vom Typ der Fig. 3 und 4,
- Fig. 6: eine Draufsicht auf diesen Deckel,
- Fig. 7: eine Unteransicht auf den unteren Deckelbereich eines weiteren Ausführungsbeispiels eines Deckels,
- Fig. 8a: einen Schnitt gemäß der Linie VIII-VIII der Fig. 7,
- Fig. 8b: eine Ansicht in Richtung des Pfeiles X der Fig. 7,
- Fig. 9: eine Abdeckung in Draufsicht,
- Fig. 10: einen Schnitt gemäß der Linie X-X der Fig. 9,
- Fig. 11: eine Seitenansicht auf die Abdeckung der Fig. 9 und 10,
- Fig. 12: ein Anschlußelement in einer Ansicht,
- Fig. 13: einen Sonderdeckelteil für Fliesenwände in Draufsicht,
- Fig. 14: Fliesensonderdeckelteile in einem Schnitt gemäß der Linie XIV-XIV der Fig. 13,
- Fig. 15: einen Querschnitt durch den Sonderdeckelteil.

Die Fig. 1 zeigt eine in eine Mauer 1 eingemauerte Anschlußdose 2, in der Heizkörperanschlüsse 3 auf einem Halteelement 4 befestigt sind. Die Anschlußdose 2 ist erfindungsgemäß an ihrer Vorderseite durch einen Deckel verschlossen, der beim gezeigten Ausführungsbeispiel zwei Teile 5a und 5b aufweist. Die Heizkörperanschlüsse 3 liegen vollkommen im Inneren der Anschlußdose 2 und stehen hydraulisch mit der Vorlaufleitung 6 bzw. der dahinterliegenden nicht sichtbaren Rücklaufleitung 7 in Verbindung. Die Anschlußvorrichtung eignet sich sowohl für sogenannte Zweirohrsysteme als auch für Einrohrsysteme.

Durch den geschlossenen Deckel 5a, 5b ist es möglich, die Anschlußdose samt Heizkörperanschlüssen 3 vollständig einzuputzen, das heißt eine durchgehende Putzschicht 7 darüberzulegen. Die Anschlußdose braucht also nicht putzbündig ausgerichtet zu werden, wenngleich auch ein solcher putzbündiger Einbau vorstellbar ist. Typisch ist also eine Putzschicht von ca. 0 - 30 mm.

Soll nun nach Verlegung eines Bodenestriches 8 ein Heizkörper 9 angeschlossen werden, so wird die über den Deckelbereich 5a liegende Putzschicht samt dem Deckel 5a mittels eines Hammers oder eines anderen geeigneten Handwerkzeuges eingeschlagen. Dazu ist der Deckel aus einem leicht zerstörbaren Material beispielsweise aus geschäumtem Polystyrol gefertigt. Damit liegen die Heizkörperanschlüsse 3 frei und erlauben somit beispielsweise über eine an sich bekannte Überwurfmutter den Anschluß von Heizkörperleitungen 10, von denen nur eine (zum Ventil 11 führende) dargestellt ist. Diese Heizkörperleitungen 10 können entweder starre Rohre oder flexible Leitungen sein. Die durch das Einschlagen des Deckelbereiches 5a entstandene Öffnung wird nunmehr durch eine Abdeckung 12 abgedeckt, die seitlich, oben und unten etwas über die Abmessungen des Deckelbereiches 5a hinausgeht und somit auch allenfalls ausgefranste Putzbereiche schön abdeckt. Die Abdeckung 12 ist beispielsweise über eine Schraubverbindung 13 starr mit der Anschlußdose 2 verbunden.

Die Fig. 3 zeigt die leere Anschlußdose in einer Draufsicht. Die Fig. 4 zeigt einen Schnitt gemäß der Linie IV-IV der Fig. 3 Die Anschlußdose kann beispielsweise aus einem geschäumten Kunststoff, vorzugsweise Polystyrol bestehen. Die in den Fig. 3 und 4 dargestellte Anschlußdose stellt einen Raum 14 zur Aufnahme von hier nicht dargestellten Heizkörperanschlüssen bereit. Außerdem erstreckt sich die Anschlußdose beim Ausführungsbeispiel der Fig. 3 und 4 vorzugsweise einstückig vom Raum 14 für die Heizkörperanschlüsse 3 nach unten und nimmt dort in halbzylindrischen Ausnehmungen die Vor- und Rücklaufleitungen auf, die zu den Heizkörperanschlüssen 3 führen. In diesem Bereich wirkt die Anschlußdose als Führung und Wärmedämmung für die Vorund Rücklaufleitungen 6. Wird eine solche Anschlußdose mit sich nach unten erstreckendem Bereich verwendet, so ist es außerdem möglich, die Vor- und Rücklaufleitungen erst nach dem Verputzen (kurz vor der Estrichverlegung am Boden) zu verlegen.

Die Anschlußdose der Fig. 3 und 4 weist einen innen etwas tiefer liegenden umlaufenden Randbereich 16 auf, auf dem beispielsweise ein Deckel, wie er in den Fig. 5 und 6 gezeigt ist, aufliegen kann.

Durch die hauptsächlich aus Polystyrol oder einem ähnlichen Kunststoff bestehende Anschlußdose hindurch erstreckt sich bevorzugt ein Halteelement 19 beispielsweise in der Form eines Flacheisens. Dieses erlaubt eine stabile Befestigung der Heizkörperanschlüsse 3, beispielsweise über Gewinde 20. Außerdem kann sich das Halteelement 19 über die Außenwand der Anschlußdose ein Stück nach außen fortsetzen. Dies ermöglicht ein gutes Vorfixieren der Anschlußdose im Rohbau.

Der in den Fig. 5 und 6 gezeigte Deckel ist zweiteilig ausgeführt, wobei die beiden Bereiche 5a und 5b über eine Sollbruchstelle 17 miteinander in Verbindung stehen. Zum Anschluß eines Heizkorpers muß lediglich der Deckelbereich 5a entfernt werden, um zu den darunterliegenden Heizkörperanschlüssen 3 zu gelangen. Die Sollbruchstelle 17 gewährleistet, daß durch das Entfernen des Deckelbereiches 5a der Deckelbereich 5b nicht beeinträchtigt wird.

Neben dem in den Fig. 5a und 5b gezeigten einfachen Deckel ist auch noch ein unterer Deckelbereich 5b möglich, der wie in den Fig. 7, 8a und 8b ausgebildet sein kann. Dieser Deckelbereich ist dicker ausgebildet und weist an seiner Unterseite halbkreisförmige Ausnehmungen 15' auf, die zusammen mit den Ausnehmungen 15 in der Anschlußdose 2 die Vor- und Rücklaufleitungen umgeben. Mit den vorstehenden Bereichen 18 stützt sich der auf die Anschlußdose aufgesetzte Deckel an dieser ab, sodaß er nicht nur wie der Deckelbereich 5a am Umfang aufliegt. Dies gibt abgesehen von einer guten Wärmedämmung für die Vor- und Rücklaufleitungen 6 auch noch eine sichere und stabile Deckelkonstruktion.

Wie bereits erwähnt, ist es günstig, die durch Entfernen bzw. Einschlagen des Deckelbereiches 5a entstehende Öffnung in der Wand wieder abzudecken. Dazu ist eine Abdeckung vorgesehen, wie sie schematisch in Fig. 2 gezeigt ist. Ein bevorzugtes Ausführungsbeispiel ist in den Fig. 9 bis 11 näher dargestellt. Die Abdeckung 12 ist so ausgebildet, daß sie die hier nicht dargestellte Anschlußdose 2 bis auf zwei Austrittsöffnungen 20, 21 die zum Heizkörper führende Anschlußleitungen 10 vollständig verschließt. Damit man die Anschlußleitungen 10 vorher an die Heizkörperanschlüsse 3 anschließen kann und die Abdeckung 12 erst nachher montieren muß, sind die beiden Austrittsöffnungen nicht vollständig umschlossene Öffnungen, sondern als seitliche Aussparungen ausgebildet. Die in den Fig. 9 bis 11 dargestellte Abdeckung 12 ist derart ausgebildet, daß die Anschlußleitungen entsprechend den Pfeilen 22 schräg zur Abdeckungsfläche aus der Anschlußdose herausgeführt werden können. Dies ist für eine flache Bauweise günstig und eignet sich vor allem dann, wenn die Anschlußleitungen flexible Leitungen sind. Um dennoch einen Großteil der Aussparungen 20, 21 optisch abzudecken, sind puppenartige Erhöhungen 23 vorgesehen. In den Teil 13 kann beispielsweise eine Schraube eingeschraubt werden, die in der Anschlußdose 2 bzw. in deren Halteelement 29 greift. Über Sollbruchstellen 24 kann die Abdeckung 12 auf geeignete Abmessungen gebracht werden, bevor sie montiert wird. Die oben geschilderte Abdeckung eignet sich insbesondere als Abdeckung für den eigentlichen Bereich der Heizkörperanschlüsse 3, die auch noch weiter nach unten reichen, um zumindest einen Teil der Vor- und Rücklaufleitungen in der Wand abzudecken. Dies ist beispielsweise nötig, wenn die Anschlußdose nur putzbündig eingebaut war oder wenn beim Anschlag des Deckelbereiches 5a versehentlich auch der Deckelbereich 5b beschädigt worden ist. Im allgemeinen reicht aber eine kleinere einfache Abdeckung, die in den Abmessungen nur wenig größer ist als der eingeschlagene bzw. entfernte Deckelbereich 5a.

Die Abdeckung kann auch aus zwei gesonderten Teilen bestehen, wobei die Trennungslinie günstigerweise durch die Austrittsöffnungen zum Herausführen der Anschlußleitungen verläuft. Damit ist es ebenfalls möglich, vorher installierte Anschlußleitungen (insbesondere auch starre Rohre) nachher abzudecken.

Grundsätzlich ist es möglich, daß die Heizkörperanschlüsse 3 in der Anschlußdose vollkommen gesonderte Elemente sind, die beispielsweise nur gemeinsam an einem Halteelement (Flacheisen) befestigt sind. Besonders günstig ist es aber, wenn die beiden Heizkörperanschlüsse 3 an einem gemeinsamen Anschlußelement 25 ausgebildet sind, wie dies in Fig. 12 gezeigt ist. Dieses Anschlußelement 25 weist zwei weitere Anschlüsse 26 für nicht näher dargestellte Vor- und Rücklaufleitungen auf und ist als Baueinheit in der Anschlußdose 2 montierbar, beispielsweise über die Montagelappen 27. Besonders bevorzugt ist eine Ausführungsform des Anschlußelementes, bei dem sich die beiden Heizkörperanschlüsse 3 absperren lassen. Bei dem in Fig. 12 dargestellten Ausführungsbeispiel sind dazu zwei Kugelventile 28 vorgesehen, die beispielsweise über einen Schraubenzieher betätigbar sind. Damit ist es möglich, das Heizungsystem auch vor dem Anschluß von Heizkörpern auf Dichtheit zu prüfen. Nach dem Anschluß der Heizkörper werden die Ventile 28 geöffnet.

Um einen Probeheizbetrieb mit fließendem Medium zu ermöglichen, ist bevorzugt vorgesehen, daß das Anschlußelement 25 eine drosselbare Kurzschlußverbindung 29 zwischen Vorlaufleitung und Rücklaufleitung bzw. den beiden entsprechenden Anschlüssen 26 aufweist. Beim gezeigten Ausführungsbeispiel ist in der Kurzschlußverbindung ein Verstellelement 30 angeordnet, über das der wirksame Durchtrittsquerschnitt zwischen Vorlauf- und Rücklaufleitung veränderbar ist. In der Stellung mit kleinerem Durchtrittsquerschnitt fließt bei geöffneten Ventilen 28 und geöffnetem Heizkörperventil im Zweirohrbetrieb praktisch kein Heizmedium durch die Kurzschlußverbindung. Sind aber die beiden Absperrventile 28 geschlossen, wie dies vor dem Anschluß des Heizkörpers der Fall ist, so kann zumindest ein kleiner Strom des Heizmediums über das Verstellelement vom Vorlaufin den Rücklauf fließen, womit ein Probeheizbetrieb möglich ist. In der anderen Stellung, bei der das Verstelleelement einen relativ größeren Durchtrittsquerschnitt aufweist, ist ein Einrohrbetrieb möglich, bei dem auch im Normalbetrieb Heizmedium über die Kurzschlußverbindung 29 fließt.

Die Heizkörperanschlüsse 3 können um vertikale Achsen 31 verschwenkbar am Anschlußelement 25 gelagert sein, damit sie in der in Fig. 12 gezeigten Stellung innerhalb der Anschlußdose 2 möglichst wenig Platz (geringe Tiefe) einnehmen. Zum Anschließen des Heizkörpers können sie dann etwas und im Bedarfsfall sogar bis zu 90° nach vor gedreht werden.

Wenn man die Wand in der die Anschlußdose 2 angeordnet ist, später verfließen will, so eignet sich anstelle eines flachen Deckelbereiches 5a ein als Fliesenschablone dienender Sonderdeckelteil 32, wie er in den Fig. 13 bis 15 dargestellt ist. Dieser Sonderdeckelteil 32 paßt ebenfalls genau auf die Anschlußdose 2 und deckt diese vollständig ab. Außerdem steht der Sonderdeckelteil 32 aber über die Vorderfläche der Anschlußdose 2 nach vorne vor, wird also durch eine allfällige Putzschicht nicht überdeckt, sondern reicht durch diese nach außen. Der Sonderdeckelteil 32 kann zwei seitliche Vorsprünge 33 aufweisen, die nach Entfernen des Sonderdeckelteiles Freiräume für Anschlußleitungen zum Heizkörper im Mauerwerk bzw. in den Fliesen freigeben. Der Sonderdeckelteil wird also beispielsweise eingeputzt. Dann wird seitlich an den Sonderdeckelteil heran gefließt. Nach dem Verfugen der Fliesen kann der Sonderdeckelteil dann nach vorne entnommen werden. Damit liegen die Heizkörperanschlüsse 3 frei und über die Bereiche, in denen vorher die Vorsprünge 33 waren, können die Anschlußleitungen zu den Heizkörpern herausgeführt werden. Schließlich kann mittels einer Abdeckung die bestehende Öffnung wieder in optisch ansprechender Weise verschlossen werden.

## Patentansprüche

1. Anschlußvorrichtung für einen Warmwasser-Heizkörper, mit zwei im Bereich einer einmauerbaren Anschlußdose (2) angeordneten Heizkörperanschlüssen (3), wobei die Anschlußdose (2) an der dem Heizkörper (9) zugewandten Vorderseite einen geschlossenen Deckel (5a, 5b)aufweist und die beiden Heizkörperanschlüsse (3) unter dem Deckel (5a, 5b) im Inneren der Anschlußdose (2) angeordnet sind, dadurch gekennzeichnet, daß der Deckel (5a, 5b) zumindest im Bereich der Heizkörperanschlüsse (3) zum Zugriff auf die darunterliegenden Heizkörperanschlüsse (3) aus, einem mittels eines Handwerkzeuges einschlagbaren, zerbrechlicheN Material besteht.

2. Anschlußvorrichtung nach Anspruch 1, dadurch gekennzeichnet, daß der Deckel (5a, 5b) zumindest im Bereich der Heizkörperanschlüsse (3) aus geschäumtem Polystyrol oder dgl. besteht.

3. Anschlußvorrichtung nach Anspruch 1 oder 2, gekennzeichnet durch eine Abdeckung (12), die in ihren Abmessungen vorzugsweise über die Abmessungen des die Heizkörperanschlüsse (3) abdeckenden Deckels bzw. Deckelbereiches (5a) hinausgeht und die nach Entfernung dieses Deckels bzw. Deckelbereiches (5a) mit der Anschlußdose (2) verbindbar ist.

4. Anschlußvorrichtung nach Anspruch 3, dadurch gekennzeichnet, daß die Abdeckung (12) die Anschlußdose (2) bis auf zwei Austrittsöffnungen (20, 21) für zum Heizkörper (9) führende Anschlußleitungen (10) vollständig verschließt.

5. Anschlußvorrichtung nach Anspruch 4, dadurch gekennzeichnet, daß die Abdeckung zwei seitliche Aussparungen (20, 21) aufweist, die bei montierter Abdeckung (12) die Austrittsöffnungen bilden.

6. Anschlußvorrichtung nach Anspruch 5, dadurch gekennzeichnet, daß die Austrittsöffnungen (20,21) der Abdeckung (12) zur Herausführung der Anschlußleitungen (10) Öffnungen in eine Richtung schräg zur Abdeckungsfläche aufweisen.

7. Anschlußvorrichtung nach den Ansprüchen 5 und 6, dadurch gekennzeichnet, daß die Aussparungen zumindest teilweise von einer kuppenartigen Erhöhung überdeckt sind.

8. Anschlußvorrichtung nach einem der Ansprüche 3 bis 7, dadurch gekennzeichnet, daß die Abdeckung (12) aus Kunststoff besteht und über den Bereich der Heizkörperanschlüsse (3) weiter nach unten reicht, wobei in diesem unteren Bereich mehrere horizontal verlaufende Sollbruchstellen (24) in der Abdeckung (12) vorgesehen sind.

9. Anschlußvorrichtung nach Anspruch 1, dadurch gekennzeichnet, daß sich die Anschlußdose (2), vorzugsweise einstückig, von den Heizkörperanschlüssen (3) nach unten fortsetzt und dort die zu den Heizkörperanschlüssen (3) führenden Vor- und Rücklaufleitungen (6) aufnimmt.

10. Anschlußvorrichtung nach Anspruch 9, dadurch gekennzeichnet, daß sowohl die Anschlußdose (2) und der Deckel (5b) im Bereich der Vor- und Rücklaufleitungen (6) halbkreisförmige Ausnehmungen (15') aufweisen, die die Vor- und Rücklaufleitungen (6) bei montiertem Deckel (5b) insgesamt vollständig umgeben.

11. Anschlußvorrichtung nach Anspruch 1, dadurch gekennzeichnet, daß der Deckel (5a, 5b) zumindest zwei Bereiche aufweist, die über eine Sollbruchstelle (17) miteinander verbunden sind, oder aus mindestens zwei gesonderten Teilen gebildet ist.

12. Anschlußvorrichtung nach Anspruch 11, dadurch gekennzeichnet, daß der eine Deckelbereich (5b) dicker ausgebildet ist und sich auch an vom Umfangsrand entfernten Stellen an der Anschlußdose (2) abstützt, während der andere Deckelbereich (5a) dünner ausgebildet ist und nur am Umfangsrand (16) unter Bildung eines Hohlraumes (14) auf der Anschlußdose (2) anliegt.

13. Anschlußvorrichtung nach Anspruch 1, dadurch gekennzeichnet, daß die Anschlußdose (2) hauptsächlich aus wärmedämmendem Kunststoff, vorzugsweise aus geschäumtem Polystyrol oder dgl. besteht.

14. Anschlußvorrichtung nach Anspruch 13, dadurch gekennzeichnet, daß die Anschlußdose ein Halteteil (19), vorzugsweise ein Flacheisen, zur lagesicheren Montage der Heizkörperanschlüsse (3) in der Anschlußdose (2) aufweist.

15. Anschlußvorrichtung nach Anspruch 14, dadurch gekennzeichnet, daß der Halteteil (19) die Außenwand der Anschlußdose (2) überragt.

16. Anschlußvorrichtung nach Anspruch 1, dadurch gekennzeichnet, daß ein Sonderdeckel(teil) (32) z.B. als Fliesenschablone vorgesehen ist, der die Anschlußdose (2) im Bereich der Heizkörperanschlüsse (3) verschließt und über die Vorderfläche der Anschlußdose (2) vorsteht.

17. Anschlußvorrichtung nach Anspruch 16, dadurch gekennzeichnet, daß der Sonderdeckel(teil) (32) zwei seitliche Vorsprünge (33) aufweist, die über die Anschlußdose (2) hinausreichen.

18. Anschlußvorrichtung nach Anspruch 1, dadurch gekennzeichnet, daß die beiden Heizkörperanschlüsse als gemeinsames Anschlußteil (25) ausgebildet sind, welches zwei Anschlüsse (26) für die Vor- und Rücklaufleitungen aufweist und als Baueinheit in der Anschlußdose (2) angeordnet ist.

19. Anschlußvorrichtung nach Anspruch 18, dadurch gekennzeichnet, daß das Anschlußteil (25) zumindest ein Absperrventil (28) zum Absperren der beiden Heizkörperanschlüsse (3) aufweist.

20. Anschlußvorrichtung nach Anspruch 18 oder 19, dadurch gekennzeichnet, daß das Anschlußteil (25) eine Kurzschlußverbindung (29) zwischen Vor- und Rücklaufleitung aufweist, die auch bei geschlossenem Heizkörperventil (11) oder geschlossenen Absperrventilen (28) eine Strömung von der Vorlauf- zur Rücklaufleitung erlaubt.

21. Anschlußvorrichtung nach Anspruch 20, dadurch gekennzeichnet, daß eine verstellbare Drossel (30) vorgesehen ist, mit der der wirksame Durchtrittsquerschnitt zwischen Vorlauf- und Rücklaufleitung veränderbar ist.

22. Anschlußvorrichtung nach einem der Ansprüche 18 bis 21, dadurch gekennzeichnet, daß die Heizkörperanschlüsse (3), welche vorzugsweise an ihrem Ende ein Anschlußgewinde aufweisen, verstellbar, vorzugsweise verschwenkbar, am Anschlußteil (25) gelagert sind.

23. Verfahren zum Anschließen eines Warmwasserheizkörpers, mit zwei im Bereich einer einmauerbaren Anschlußdose (2) angeordneten Heizkörperanschlüssen (3), wobei die Anschlußdose (2) an der dem Heizkörper (9) zugewandten Vorderseite einen geschlossenen Deckel (5a, 5b) aufweist und die beiden Heizkörperanschlüsse (3) unter dem Deckel (5a, 5b) im Inneren der Anschlußdose (2) angeordnet sind, dadurch gekennzeichnet, daß die mit dem geschlossenen Deckel (5a, 5b) versehene Anschlußdose (2) vollständig eingeputzt wird und daß zum Zugriff auf die unter dem Deckel (5a, 5b) liegenden Heizkörperanschlüsse (3) der Deckel (5a, 5b) samt der darüberliegenden Putzschicht eingeschlagen wird und zerbricht.

24. Verfahren nach Anspruch 23, dadurch gekennzeichnet, daß nur an einem Teil der Anschlußdosen (2) Heizkörper (9) angeschlossen werden, während die restliche(n) Anschlußdose(n) (2) mit geschlossenem Deckel (5a, 5b) eingeputzt bleibt (bleiben).

## Claims

1. A connecting arrangement for a hot water heating body, comprising two heating body connections (3) arranged in the region of a connecting box (2) whicn can be fixed in a wall, wherein the connecting box (2) has a closed cover (5a, 5b) at the front side that is towards the heating body (9) and the two neating body connections (3) are arranged under the cover (5a, 5b) in the interior of the connecting box (2), characterised in that the cover (5a, 5b) comprises a frangible material which can be broken in by means of a hand tool at least in the region of the heating body connections (3) for access to the heating body connections (3) therebeneath.

2. A connecting arrargement according to claim 1 cnaracterised in that at least in the region of the heating body connections (3) the cover (5a, 5b) comprises foamed polystyrene or the like.

3. A connecting arrangement according to claim 1 or claim 2 characterised by a covering means (12) which in its dimensions preferably goes beyond the dimensions of the cover or cover region (5a) covering the heating body connections (3) and which can be connected to the connecting box (2) after removal of said cover or cover region (5a).

4. A connecting arrargement according to claim 3 characterised in that the covering means (12) completely closes the connecting box (2) except for two outlet openings (20, 21) for connecting lines (10) leading to the heating body (9).

5. A connecting arrangement according to claim 4 characterised in that the covering means nas two lateral recesses (20, 21) which when the covering means (12) is fitted form the outlet openings.

6. A connecting arrangement according to claim 5 characterised in that the cutlet openings (20. 21) of the covering means (12), for passing out the connecting lines (10), have openings in a direction in inclined relationship with respect to the surface of the covering means.

7. A connecting arrangement according to claims 5 and 6 characterised in that the recesses are at least partially covered over by a rump-shaped raised portion.

8. A connecting arrangement according to one of claims 3 to 7 characterised in that the covering means (12) comprise plastics material and extends further downwardly beyond the region of the heating body connections (3), wherein proviced in the covering means (12) in said lower region are a plurality of horizontally extending desired-rupture locations (24).

9. A connecting arrangement according to claim 1 characterised in that the connecting box (2) extends downwardly preferably in one piece from the heating body connections (3) and there receives the flow and return lines (6) leading to the heating body connections (3).

10. A connecting arrargement according to claim 9 characterised in that both the connecting box (2) and the cover (5b) have in the region of the flow and return lines (6) semicircular recesses (15') which together completely surround the flow and return lines (6) when the cover (5b) is fitted.

11. A connecting arrangement according to claim 1 characterised in that the cover (5a, 5b) has at least two regions which are connected together by way of a desired-rupture location (17) or is formed from at least two separate portions.

12. A connecting arrargement according to claim 11 characterised in that the one cover region (5b) is thicker and is also supported on the connecting box (2) at locations remote from the peripheral edge while the other cover region (5a) is thinner and only bears against the connecting box (2) at the peripheral edge (16), forming a hollow space (14).

13. A connecting arrangement according to claim 1 characterised in that the connecting box (2) primarily comprises heat-insulating plastics material, preferably foamed polystyrene or the like.

14. A connecting arrangement according to claim 13 characterised in that the connecting box has a holding portion (19), preferably a flat bar, for mounting the heating body connections (3) securely in position in the connecting box (2).

15. A connecting arrangement according to claim 14 characterised in that the holding portion (19) projects beyond the outside wall of the connecting box (2).

16. A connecting arrangement according to claim 1 characterised in than there is provided a special cover (portion) (32), for example as a tile pattern, which closes the connecting box (2) in the region of the heating body connections (3) and projects beyond the front face of the correcting box (2).

17. A connecting arrangement according to claim 16 characterised in that the special cover (portion) (32) has two lateral projections (33) witch extend beyond the connecting box (2).

18. A connecting arrangement according to claim 1 characterised in that the two heating body connections are in the form of a common connecting portion (25) which has two connections (26) for the flow and return lines and is arranged as a structural unit in the connecting box (2).

19. A connecting arrangement according to claim 18 characterised in that the connecting portion (25) has at least one shut-off valve (28) fcr shutting off the two heating body connections (3).

20. A connecting arrangement according to claim 18 or claim 19 characterised in that the connecting portion (25) has a short-circuit communication (29) between the flow and return lines, which permits a flow from the flow line to the return line even when the heating body valve (11) or the shut-off valves (28) is or are closed.

21. A connecting arrangement according to claim 20 characterised in that there is provided an adjustable throttle (30) with which the effective through-flow cross-section between the flow and return lines is variable.

22. A connecting arrangement according to one of claims 18 to 21 characterised in that the heating body connections (3) which preferably have a connecting screwthread at their end are mounted displaceably and preferably pivotably to the connecting portion (25).

23. A method of connecting a hot water heating body, comprising two heating body connections (3) arranged in the region of a connecting box (2) which can be fixed in a wall, wherein the connecting box (2) has a closed cover (5a, 5b) at the front side that is towards the heating body 9) and the two heating body connections (3) are arranged under the cover (5a, 5b) in the interior of the connecting box (2), characterised in that the connecting box (2) which is provided with the closed cover (5a. 5b) is completely mounted in the plaster and that to gain access to the heating body connections (3) which are under the cover (5a, 5b) the cover (5a, 5b) together with the layer of plaster thereover is knocked in and breaks.

24. A method according to claim 23 characterised in that heating bodies (9) are connected only to some of the connecting boxes (2) while the remaining connecting box or boxes (2) remains or remain concealed in the plaster with the closed cover (5a, 5b).

## Revendications

1. Pièce de raccordement pour radiateur à eau chaude comportant deux raccordements de radiateur (3) disposés dans la zone d'une boite de contact (2) pouvant être scellée, la boîte de contact (2) présentant un couvercle fermé (5a, 5b) sur le côté avant tourné vers le radiateur (9), et les deux raccordements de radiateur (3) étant disposés sous le couvercle (5a, 5b) à l'intérieur de la boîte de contact (2), caractérisée en ce que le couvercle (5a, 5b) est constitué au moins dans la zone des raccordements de radiateur (3) d'un matériau fragile, pouvant être enfoncé au moyen d'un outil à main, pour saisir les raccordements de radiateur placés au-dessous.

2. Pièce de raccordement selon la revendication 1, caractérisée en ce que le couvercle (5a, 5b) est constitué au moins dans la zone des raccordements de radiateur (3) de mousse de polystyrène ou similaire.

3. Pièce de raccordement selon la revendication 1 ou 2, caractérisée par un revêtement (12) dont les dimensions sont de préférence supérieures à celles du couvercle, ou de la zone de couvercle (5a) recouvrant les accordements de radiateur (3), et qui peut être relié à la boîte de contact (2) après retrait de ce couvercle ou zone de couvercle (5a).

4. Pièce de raccordement selon la revendication 3, caractérisée en ce que le revêtement (12) ferme complètement la boîte de contact (2) à l'exception de deux ouvertures de sortie (20, 21) pour les tuyauteries de raccordement (10) conduisant au radiateur (9).

5. Pièce de raccordement selon la revendication 4, caractérisée en ce que le revêtement présente deux évidements latéraux (20, 21) qui constituent les ouvertures de sortie lorsque le revêtement (12) est monté.

6. Pièce de raccordement selon la revendication 5, caractérisée en ce que les ouvertures de sortie (20, 21) du revêtement (12) présentent des ouvertures dans une direction oblique à la surface du revêtement pour le guidage à l'extérieur des tuyauteries de raccordement (10).

7. Pièce de raccordement selon les revendications 5 et 6, caractérisée en ce que les évidements sont recouverts au moins partiellement par une bosse en forme de coupe.

8. Pièce de raccordement selon l'une des revendications 3 à 7, caractérisée en ce que le revêtement (12) est en matière plastique et s'étend, au-delà de la zone des raccordements de radiateur (3), plus loin vers le bas, plusieurs emplacements de rupture horizontaux (24) étant prévus dans le revêtement (12) dans cette zone inférieure.

9. Pièce de raccordement selon la revendication 1, caractérisée en ce que la boîte de contact (2) se poursuit de préférence en une seule pièce vers le bas à partir des raccordements de radiateur (3) et reprend à cet endroit les tuyauteries d'alimentation et de retour (6) conduisant aux raccordements de radiateur (3).

10. Pièce de raccordement selon la revendication 9, caractérisée en ce que la boîte de contact (2) comme le couvercle (5b) présentent dans la zone des tuyauteries montantes et descendantes (6) des évidements hémisphériques (15') dont l'ensemble entoure complètement les tuyauteries d'alimentation et de retour (6) lorsque le couvercle (5b) est monté.

11. Pièce de raccordement selon la revendication 1, caractérisée en ce que le couvercle (5a, 5b) présente au moins deux zones qui sont reliées l'une à l'autre par l'intermédiaire d'un emplacement de rupture (17) ou est formé d'au moins deux pièces séparées.

12. Pièce de raccordement selon la revendication 11, caractérisée en ce que l'une des zones de couvercle (5b) est plus épaisse et s'appuie en outre sur la boîte de contact (2) sur des points éloignés du bord périphérique, tandis que l'autre zone de couvercle (5a) est plus mince et repose sur la boîte de contact (2) seulement au niveau du bord périphérique (16) en formant un espace creux (14)

13. Pièce de raccordement selon la revendication 1, caractérisée en ce que la boîte de contact (2) est constituée essentiellement de matière plastique calorifuge, de préférence de mousse de polystyrène ou similaire.

14. Pièce de raccordement selon la revendication 13, caractérisée en ce que la boîte de contact présente une pièce de maintien (19), de préférence un fer plat, pour le montage en position sûre des raccordements de radiateur (3) dans la boîte de contact (2).

15. Pièce de raccordement selon la revendication 14, caractérisée en ce que la pièce de maintien (19) dépasse au-dessus de la paroi extérieure de la boîte de contact (2).

16. Pièce de raccordement selon la revendication 1, caractérisée en ce qu'un(e) (partie de) couvercle spécial(e) (32) est prévue par exemple en tant que carreau amovible qui ferme la boîte de contact (2) dans la zone des raccordements de radiateur (3) et fait saillie au-dessus de la surface avant de la boîte de contact (2).

17. Pièce de raccordement selon la revendication 16, caractérisée en ce que le (la partie de) couvercle spécial(e) (32) présente deux saillies latérales (33) qui parviennent jusqu'à la boite de contact (2).

18. Pièce de raccordement selon la revendication 1, caractérisée en ce que les deux raccordements de radiateur sont réalisés comme une pièce de raccordement commune (25) qui présente deux raccordements (26) pour les tuyauteries d'alimentation et de retour et est disposée en tant qu'unité de construction dans la boîte de contact (2).

19. Pièce de raccordement selon la revendication 18, caractérisée en ce que la pièce de raccordement (25) présente au moins une soupape d'arrêt (28) pour isoler les deux raccordements de radiateur (3).

20. Pièce de raccordement selon la revendication 18 ou 19, caractérisée en ce que la pièce de raccordement (25) présente une connexion de jonction (29) entre les tuyauteries d'alimentation et de retour, laquelle permet un écoulement des tuyauteries d'alimentation et de retour même lorsque la soupape de radiateur (11) ou les soupapes d'arrêt (28) sont fermées.

21. Pièce de raccordement selon la revendication 20, caractérisée en ce qu'un étranglement réglable (30) est prévu, avec lequel la section de passage efficace entre les tuyauteries d'alimentation et de retour peut être modifiée.

22. Pièce de raccordement selon l'une des revendications 18 à 21, caractérisée en ce que les raccordements de radiateur (3) qui présentent de préférence à leur extrémité un filet de raccordement sont montés réglables, de préférence pivotants dans la pièce de raccordement (25).

23. Procédé de raccordement d'un radiateur d'eau chaude à deux raccordements de radiateur (3) disposés dans la zone d'une boîte de contact (2) pouvant être scellée, la boîte de contact (2) présentant sur la face avant tournée vers le radiateur (9) un couvercle fermé (5a, 5b), et les deux raccordements de radiateur (3) étant disposés sous le couvercle (5a, 5b) à l'intérieur de la boîte de contact (2), caractérisé en ce que la boîte de contact (2) munie du couvercle fermé (5a, 5b) est entièrement enduite et en ce que pour saisir les raccordements de radiateur situés sous le couvercle (5a, 5b), le couvercle (5a, 5b) ainsi que toute la couche d'enduit qui le recouvre est enfoncé et se brise.

24. Procédé selon la revendication 23, caractérisé en ce que des radiateurs (9) ne sont raccordés que sur une partie des boîtes de contact (2) alors que le reste de la (des) boîte(s) de contact (2) avec le couvercle fermé (5a, 5b) reste(nt) enduite(s).
